# FASCICULE DE BREVET EUROPEEN

(11) **EP 1 778 415 B1**
(45) Date de publication et mention de la délivrance du brevet: **26.03.2008**
(21) Numéro de dépôt: 05779714.4
(22) Date de dépôt: 30.06.2005
(51) Int. Cl.: B07C 5/00, B07C 5/04, B07C 5/34

(54) **INSTALLATION DE TRIAGE ET DE REGROUPEMENT D'OBJETS, RECIPIENTS OU AUTRES**
VORRICHTUNG ZUM SORTIEREN UND GRUPPIEREN VON GEGENSTÄNDEN, BEHÄLTERN U. Ä.
DEVICE FOR SORTING AND GROUPING OBJECTS, CONTAINERS AND THE SIMILAR

(30) Priorité: 01.07.2004 FR 0407297
(43) Date de publication de la demande: 02.05.2007
(73) Titulaire: SIDEL PARTICIPATIONS, 76930 Octeville-sur-Mer (FR)
(72) Inventeur: OTTMANN, Marc, F-76930 Octeville sur Mer (FR)
(74) Mandataire: Cabinet Plasseraud
(86) Numéro de dépôt international: PCT/FR2005/001659
(87) Numéro de publication internationale: WO 2006/013253

(56) Documents cités:
- WO-A-01/26828
- DE-U1- 8 903 180
- US-A- 4 884 696
- US-A- 5 134 291

## Description

La présente invention concerne, d'une manière générale, un perfectionnement aux installations de triage et de regroupement d'objets, et, plus particulièrement, les installations de triage et de regroupement de récipients comme, par exemple, des bouteilles consignées.

Dans ce domaine du triage et du regroupement de bouteilles consignées, la grande diversité des formes génère des installations complexes et nécessite une main d'oeuvre importante. Ces installations combinent bien souvent des opérations de tri manuel et des opérations de tri automatique par reconnaissance des formes, avant de procéder aux opérations de regroupement proprement dit des bouteilles, selon des critères de sélection déterminés.

Les critères de sélection retenus sont variables selon les objets ; ainsi, pour des récipients comme les bouteilles consignées, les critères peuvent être liés à leurs formes, à leurs dimensions, à leurs couleurs, à la nature de leurs matériaux constitutifs, à leurs marques, à leurs décorations ou à tout autre type de caractère distinctif.

Dans de nombreux cas, en particulier celui des bouteilles consignées, l'opération de reconnaissance selon des critères de sélection déterminés a tendance à être effectuée en amont d'un poste de prise en charge desdites bouteilles, lorsque ces dernières sont encore dans des caisses, telles que livrées au centre de tri.

Il existe aussi, comme décrit dans le document WO 0126828, des installations qui comportent des moyens de contrôle disposés au niveau du poste de prise en charge des bouteilles, lesquelles bouteilles sont prélevées et examinées individuellement, c'est-à-dire une par une.

De ce fait, dans ce type d'installation, les cadences de tri sont relativement faibles ; elles peuvent être améliorées en multipliant les chaînes de contrôle mais, dans ce cas, l'installation devient complexe et son encombrement au sol est relativement important.

La grande diversité des bouteilles susceptibles d'être triées ne favorise pas non plus l'utilisation d'équipements automatiques, c'est-à-dire d'équipements capables d'analyser toutes leurs caractéristiques et de pratiquer des sélections très fines avec un nombre de critères de sélection élevé.

La présente invention propose un perfectionnement à l'aménagement des centres ou installations de tri en général, qui permet de les rendre à la fois plus compacts et, surtout plus performants en terme de cadence.

L'installation de triage et de regroupement de bouteilles consignées, selon l'invention, comprend :
- un poste pour la prise en charge des bouteilles,
- des postes pour la dépose desdites bouteilles, dont le nombre correspond au moins au nombre des critères de sélection retenus,
- un système de transfert desdites bouteilles entre ledit poste de prise en charge et lesdits postes de dépose, comportant au moins un outil adapté pour la préhension et le transport de ces bouteilles,
- un poste de reconnaissance des critères de tri qui ont été retenus pour trier lesdites bouteilles, lequel poste est équipé de moyens permettant de lire et d'analyser les caractéristiques desdites bouteilles, en partie ou dans leur intégralité,
- des moyens pour programmer, selon les critères retenus, la dépose des bouteilles aux postes prévus à cet effet, par le système de transfert,
lequel poste de reconnaissance est disposé en amont desdits postes de dépose, entre ces derniers et ledit poste de prise en charge, et ledit outil de préhension et de transport desdites bouteilles est muni de plusieurs têtes du genre tulipe, pour prélever simultanément, audit poste de prise en charge, plusieurs bouteilles, lesquelles têtes sont réparties et fonctionnent par rangées de bouteilles, lesquelles rangées sont orientées selon le sens d'avancement dudit outil, lequel outil comporte des moyens pour disjoindre lesdites rangées les unes par rapport aux autres au niveau dudit poste de reconnaissance et permettre l'examen individuel de chaque bouteille dans sa rangée.

Toujours selon l'invention, l'installation comporte un outil équipé de moyens pour déplacer individuellement et verticalement les rangées de bouteilles entre une position haute où elles sont en position normale de transport, attenantes à l'outil, et une position basse où chaque rangée de bouteilles est placée dans le champ d'action des moyens de reconnaissance, permettant la lecture et l'analyse des caractéristiques des différentes bouteilles.

Selon une variante de réalisation de l'invention, l'outil comporte des moyens pour disjoindre transversalement les différentes rangées de bouteilles les unes par rapport aux autres, et pour ménager, de part et d'autre de chaque rangée, un espace qui correspond à l'encombrement des moyens de reconnaissance, permettant ainsi la lecture et l'analyse des caractéristiques de chacune desdites bouteilles, au fur et à mesure de leur passage devant lesdits moyens de reconnaissance du poste correspondant, pour l'ensemble du lot de bouteilles portées par ledit outil. Cet aménagement de l'outil permet d'améliorer la compacité de l'installation ; il permet en effet de réduire la longueur du poste de reconnaissance à sa plus simple expression.

Selon une autre disposition de l'invention, l'outil comporte des moyens qui permettent de manipuler simultanément plusieurs rangées de bouteilles pour les décaler les unes par rapport aux autres.

Toujours selon l'invention, le poste de reconnaissance comporte des moyens de reconnaissance qui sont disposés en vis-à-vis les uns des autres, formant une sorte de couloir pour le passage d'une rangée de bouteilles extraites du lot porté par l'outil de préhension et de transport et, dans ce couloir, lesdites bouteilles sont examinées sur toute leur surface visible par lesdits moyens de reconnaissance.

Toujours selon l'invention, le poste de reconnaissance est divisé en plusieurs postes élémentaires qui comportent chacun plusieurs couloirs de reconnaissance pour examiner les bouteilles de chacune des rangées du lot porté par l'outil, lesquels couloirs sont décalés transversalement les uns par rapport aux autres sur le parcours dudit outil.

Selon une autre disposition de l'invention, chaque poste élémentaire comporte deux couloirs juxtaposés, permettant d'examiner simultanément deux rangées de bouteilles qui sont décalées verticalement et transversalement l'une par rapport à l'autre.

Toujours selon l'invention et dans le but d'atteindre des cadences très élevées, l'outil de préhension et de transport des objets peut être du type multiple, c'est-à-dire être susceptible de prélever simultanément plusieurs lots, chaque lot étant prélevé, par exemple, dans une ligne de caisses qui se trouvent au poste de prise en charge.

Toujours selon l'invention, cet aménagement des installations de triage et de regroupement peut s'appliquer soit à des installations qui utilisent un système de transfert constitué d'un convoyeur à fonctionnement discontinu, soit à des installations utilisant un convoyeur sans fin à fonctionnement continu, muni dans les deux cas d'au moins un outil susceptible de prendre et de transporter au moins un lot de bouteilles.

Selon une autre disposition de l'invention, le système de transfert des bouteilles d'un poste à l'autre, est constitué d'un convoyeur sans fin du type à fonctionnement continu, muni d'au moins un outil pour la préhension et le transport d'au moins un lot de bouteilles, et chaque poste, aussi bien au niveau de la prise en charge que de la dépose, comporte au moins un couloir convoyeur dont l'entrée est parallèle au chemin dudit système de transfert, et le convoyeur dudit couloir est animé d'une vitesse identique à celle dudit système de transfert.

L'invention sera encore détaillée à l'aide de la description suivante et des dessins annexés, donnés à titre indicatif et dans lesquels :
- la figure 1 représente, schématiquement, les éléments essentiels d'une installation de tri selon l'invention, avec comme exemple d'objets à trier, des récipients constitués par des bouteilles consignées;
- la figure 2 représente, d'une façon plus détaillée, l'enchaînement des principales opérations pour une installation de triage et de regroupement de bouteilles consignées ;
- la figure 3 représente une variante de réalisation de l'installation;
- la figure 4 montre l'outil de préhension vu de face, avec ses différentes rangées de bouteilles en position normale de transport, resserrées les unes contre les autres.

Les figures 1 et 2 montrent une installation de triage et de regroupement de bouteilles (1) consignées qui sont, par exemple, livrées dans des caisses (2). Ces caisses (2), comme représentées figure 2 en perspective, sont généralement normalisées et contiennent, par exemple, dans le modèle de caisse représenté, 24 bouteilles.

Les caisses sont bien souvent remplies de bouteilles de formes et de caractéristiques différentes. La réutilisation de ces bouteilles implique donc de les regrouper par familles ce qui oblige à faire non seulement une reconnaissance des formes mais aussi une reconnaissance des couleurs, des matériaux, des marques, de la décoration ou autres.

Sur le schéma de la figure 1, les bouteilles (1) sont représentées avec des variations au niveau de leur hauteur. La caisse (2) contenant ces bouteilles de tailles différentes, est positionnée au poste de prise en charge (3).

Un outil (5), muni de têtes (6) à fonctionnement pneumatique, du genre tulipe, est chargé de prendre les bouteilles (1) dans la caisse (2) et de déplacer ce lot de bouteilles vers les postes (7) de dépose où elles sont regroupées par familles selon les critères retenus pour le classement. Ces postes (7) de dépose correspondent, par exemple, à la partie amont d'un dispositif convoyeur d'accumulation, comme décrit dans le document EP 1144285. Les bouteilles sont regroupées en caisses, selon les critères retenus, par des moyens appropriés, à l'extrémité des différents convoyeurs d'accumulation.

L'outil (5) de préhension et de transport est porté par un système (9) de transfert qui permet de déplacer à volonté ledit outil (5) et le lot de bouteilles (1) de poste en poste. Ce système (9) de transfert est en fait un convoyeur et, selon l'installation, il peut être du type à fonctionnement discontinu ou, comme représenté en pointillé sur la figure 1, du type sans fin à fonctionnement continu. Dans le premier cas, les opérations s'enchaînent avec un temps d'arrêt au niveau de chaque poste ; dans le second cas, avec le convoyeur sans fin, les opérations s'enchaînent sans arrêt, de façon continue, ce qui permet de travailler avec des cadences beaucoup plus élevées.

La reconnaissance des caractéristiques des bouteilles (1) s'effectue au poste (10) de reconnaissance. Ce poste (10) de reconnaissance se situe sur le parcours de l'outil (5) de sorte que cette opération de reconnaissance s'effectue en temps masqué en amont des différents postes (7) de dépose, entre ces derniers et le poste (3) de prise en charge.

Le poste (10) de reconnaissance comporte des moyens (11) de reconnaissance du genre capteurs et/ou caméras ou autres détecteurs aptes à réaliser la lecture et l'analyse des caractéristiques des bouteilles, selon les critères qui ont été sélectionnés et retenus pour effectuer l'opération de tri.

Bien sûr, l'installation comprend aussi des moyens de traitement des données recueillies au poste de reconnaissance pour orienter les bouteilles contrôlées vers les postes de dépose auxquels elles sont destinées comme le poste (7A) de dépose pour un premier type de bouteilles (petites bouteilles, par exemple), le poste (7B) de dépose pour un second type de bouteilles (bouteilles plus grandes, par exemple)... etc.

L'outil (5) est doté de moyens non représentés, du genre tiges télescopiques par exemple, qui permettent de descendre les têtes (6) pour coiffer les goulots des bouteilles (1) avec les tulipes. La course de chaque tête (6) est plus ou moins importante pour s'adapter automatiquement à la hauteur des différentes bouteilles.

Après avoir été prélevé au poste (3) de prise en charge par l'outil (5), un lot de bouteilles (1) traverse le poste (10) de reconnaissance, sans s'arrêter, à une vitesse appropriée pour permettre aux moyens (11) de reconnaissance de lire et d'analyser les caractéristiques des bouteilles qui défilent, et ce lot de bouteilles identifiées est ensuite positionné à la verticale de chacun des postes de dépose (7A, 7B,...) où lesdites bouteilles identifiées sont déposées de façon sélective, selon leurs propres caractéristiques et les critères de tri établis.

La figure 2 montre le détail d'une installation comportant un système (9) de transfert à fonctionnement continu du type convoyeur sans fin, qui permet de véhiculer au moins un lot de bouteilles (1) en continu, sans arrêt au niveau des différents postes.

Les caisses (2) contenant les bouteilles à trier sont déposées sur un convoyeur (31) qui est un convoyeur du type sans fin, et elles sont amenées au poste (3) de prise en charge où le lot de bouteilles est pris en charge par l'outil (5) de préhension et de transport.

Sur le convoyeur (31), les caisses (2) sont placées en travers par rapport au sens d'avancement dudit convoyeur et de l'outil (5), comme représenté sur la figure 2 ; de ce fait, le lot de bouteilles se déplace lui aussi en travers, de poste en poste. Au poste (3) de prise en charge, le lot est vu de côté alors que plus loin, au poste (10) de reconnaissance, le lot de bouteilles est vu de face.

La vitesse des caisses (2) sur le convoyeur (31) est identique à celle du système (9) de transfert de façon à permettre à l'outil (5) de prélever à la volée, les lots de bouteilles (1) dans les différentes caisses (2).

Sur la figure 2, l'outil (5) de préhension et de transport est sensé comporter un nombre de têtes (6) qui correspond au nombre de bouteilles du lot à prélever dans la caisse (2), en l'occurrence 24 bouteilles. Mais selon une variante, non représentée, l'outil (5) de préhension et de transport peut aussi être du type multiple et comporter un nombre de têtes beaucoup plus important, arrangées par groupes pour prélever simultanément plusieurs lots de bouteilles dans des caisses juxtaposées sur le convoyeur (31).

Comme représentées simplement à la figure 2, les têtes (6) de l'outil (5) se positionnent sur les bouteilles en s'adaptant à leurs dimensions, c'est-à-dire que certaines têtes ont une course plus importante que d'autres mais, pendant le transport des bouteilles, ces différentes têtes sont bloquées en position de façon à maintenir les culs desdites bouteilles dans un même plan.

Pour pouvoir passer en revue toutes les bouteilles du lot au poste (10) de reconnaissance, les différentes têtes (6) de l'outil (5) sont regroupées et fonctionnent par rangées. Ces rangées, numérotées de (51) à (56), sont parallèles au sens d'avancement de l'outil (5). Comme représentées figure 2, à titre d'exemple, les rangées sont au nombre de 6, et chacune d'elles comporte 4 têtes (6) de façon à prélever d'un seul coup, toutes les bouteilles disposées dans une caisse (2).

Cette distribution des têtes (6) sous forme de rangées permet d'effectuer une reconnaissance complète du lot de bouteilles portées par l'outil (5). En effet, chaque rangée est mobile de façon individuelle et verticalement, entre sa position normale de transport et une position de reconnaissance où les différentes bouteilles sont placées en saillie sous le plan des culs des autres bouteilles.

Le poste (10) de reconnaissance, détaillé figure 2, comporte plusieurs sous-postes (101, 102, 103) de reconnaissance, au niveau desquels s'effectuent les opérations de reconnaissance des bouteilles. Ces sous-postes, ou postes élémentaires, se suivent sur le parcours de l'outil (5) de préhension et de transport des bouteilles et ils se présentent sous la forme de couloirs (13). Les moyens (11) de reconnaissance disposés dans ces couloirs (13) sont placés en vis-à-vis, de part et d'autre d'une rangée de bouteilles, pour examiner pratiquement toute la surface visible de chaque bouteille.

Comme représenté sur la figure, chaque poste (101, 102, 103) élémentaire peut comporter un regroupement de deux couloirs (13). Ces couloirs (13) juxtaposés sont décalés transversalement l'un par rapport à l'autre, permettant d'examiner simultanément deux rangées de bouteilles qui sont, elles, décalées verticalement et transversalement. Ainsi, au poste (101) élémentaire, les rangées (51) et (56) de bouteilles sont écartées des autres rangées (52) à (55), par déplacement vertical, de façon à être placées chacune dans un couloir (13) de reconnaissance.

Les couloirs (13) du poste (101) élémentaire permettent, comme détaillé auparavant, d'examiner chaque bouteille des rangées (51) et (56) ; les couloirs (13) du poste (102) élémentaire permettent d'examiner les bouteilles des rangées (52) et (55) ; les couloirs (13) du poste (103) élémentaire permettent d'examiner les bouteilles des rangées (53) et (54), et ainsi de suite éventuellement selon le nombre de rangées portées par l'outil (5).

L'opération de reconnaissance se déroule de la même façon pour un outil (5) de préhension et de transport de type multiple comme détaillé auparavant.

Cette disposition du poste (10) de reconnaissance s'applique aussi de la même façon à une installation qui comporte un système de transfert à fonctionnement discontinu. Dans les deux cas, c'est-à-dire pour un système de transfert continu ou discontinu, la lecture et l'analyse des caractéristiques des bouteilles s'effectuent en amont des postes (7) de dépose, entre le poste (3) de prise en charge et le premier poste (7) de dépose.

Le premier poste (7) de dépose du système de transfert en continu est esquissé figure 2. Il consiste en un convoyeur (71) d'accumulation et de regroupement, comme décrit, par exemple, dans le document EP1144285 précité, dont l'entrée se situe sous le convoyeur du système (9) de transfert. L'entrée de ce convoyeur (71) de regroupement est parallèle au chemin du convoyeur du système (9) de transfert et sa vitesse d'avancement est identique à celle de ce dernier pour permettre une dépose en continu des bouteilles destinées audit convoyeur (71) de regroupement. Il en est de même pour tous les autres postes (7) de dépose, non représentés, qui sont du type convoyeur accumulateur sans fin.

Au niveau de chacun des autres postes (7) de dépose dont il a été question précédemment, en liaison avec la figure 1, la dépose des bouteilles sur les convoyeurs de regroupement s'effectue en continu, de la même façon ; chacun de ces convoyeurs de regroupement recevant le type de bouteilles qui lui est destiné.

Pour une telle installation, fonctionnant en continu, avec un outil (5) de type multiple, pouvant, par exemple, prendre simultanément 3 lots de bouteilles à la fois, les cadences de tri peuvent atteindre 6000 caisses par heure, avec, en plus, la possibilité de concentrer les différents postes, y compris le poste de reconnaissance, dans un espace particulièrement réduit.

La figure 3 montre une variante de l'installation représentée figure 2. Cette variante comporte également un système (9) de transfert à fonctionnement continu du type convoyeur sans fin, qui permet de véhiculer au moins un lot de bouteilles (1) de poste en poste.

Au départ, les caisses (2) contenant les bouteilles à trier sont déposées sur le convoyeur (31) et elles sont amenées au poste (3) de prise en charge où le lot de bouteilles est prélevé par un outil (5') de préhension et de transport.

La vitesse des caisses (2) sur le convoyeur (31) est identique à celle du système (9) de transfert de façon à permettre à l'outil (5') de prélever à la volée, les lots de bouteilles (1) dans les différentes caisses (2).

Sur le convoyeur (31), les caisses (2) sont placées en travers par rapport au sens d'avancement dudit convoyeur et de l'outil (5') ; elles sont vues de côté de même que le lot de bouteilles prélevées par l'outil (5'). Au poste (10') de reconnaissance, en revanche, le lot de bouteilles est représenté de face, de façon à faire apparaître la disposition des moyens de reconnaissance par rapport aux différentes rangées de bouteilles.

Au poste de prise en charge, les têtes (6') de l'outil (5') se positionnent sur les bouteilles en s'adaptant notamment à leurs hauteurs. Pendant le transport des bouteilles de poste en poste, les différentes têtes (6') sont bloquées dans la position qu'elles ont prise au poste de prise en charge de façon à maintenir les culs desdites bouteilles dans un même plan.

Les différentes têtes (6') de l'outil (5') sont regroupées et fonctionnent par rangées. Ces rangées sont, par exemple, au nombre de 6, repérées de (51) à (56) ; elles sont parallèles au sens d'avancement de l'outil (5') et chacune d'elles comporte quatre têtes (6') de façon à prélever d'un seul coup, tout le lot de bouteilles disposées dans la caisse (2).

La figure 4 montre l'outil (5') de préhension, vu de face, avec le lot de bouteilles tel qu'il se présente avant et après son passage au poste (10') de reconnaissance. Les différentes rangées (51) à (56) de bouteilles sont à touche-touche et celles qui sont en extrémité ont une capacité d'écartement latéral C. De préférence, et selon la place disponible, cette capacité de mouvement des rangées au niveau de la tête est suffisamment importante pour permettre de disjoindre toutes lesdites rangées et les faire passer simultanément devant les moyens (11) de reconnaissance, c'est-à-dire dans l'ensemble des couloirs (13) qui sont juxtaposés les uns par rapport aux autres, comme montré figure 3.

L'outil (5') est du type comportant des moyens pour réaliser l'écartement des rangées les unes par rapport aux autres afin de ménager, de chaque côté de ces dernières, un espace suffisant qui permet le passage des moyens (11) de reconnaissance.

Le poste (10') de reconnaissance, figure 3, comporte plusieurs couloirs (13) du même type que ceux détaillés précédemment en liaison avec la figure 2.

Les moyens (11) de reconnaissance disposés dans ces couloirs (13) sont placés en vis-à-vis, de part et d'autre d'une rangée de bouteilles, pour examiner pratiquement toute la surface visible de chaque bouteille.

Le nombre de couloirs (13) est choisi en fonction du nombre de rangées de bouteilles à examiner et ces couloirs (13) sont juxtaposés pour permettre l'examen simultané de toutes les rangées de bouteilles.

L'opération de reconnaissance se déroule de la même façon pour un outil (5') de préhension et de transport de type multiple comme détaillé auparavant.

Cette disposition du poste (10') de reconnaissance s'applique aussi de la même façon à une installation qui comporte un système de transfert à fonctionnement discontinu. Dans les deux cas, c'est-à-dire pour un système de transfert continu ou discontinu, la lecture et l'analyse des caractéristiques des bouteilles s'effectuent en amont des postes (7) de dépose, entre le poste de prise en charge (3) et le premier poste (7) de dépose.

Le premier poste (7) de dépose du système de transfert en continu est également esquissé figure 3. Il consiste en un convoyeur (71) de regroupement à tapis sans fin dont l'entrée se situe sous le convoyeur du système (9) de transfert. L'entrée de ce convoyeur (71) de regroupement est parallèle au chemin du convoyeur du système (9) de transfert et la vitesse d'avancement dudit convoyeur (71) est identique à celle dudit convoyeur (9) pour permettre une dépose en continu des bouteilles destinées audit convoyeur (71) de regroupement. Il en est de même pour tous les autres postes (7) de dépose, non représentés.

Avec un fonctionnement du type en continu et en utilisant un outil (5') multiple capable de prendre, par exemple, 3 lots de bouteilles à la fois, l'installation de la figure 3 peut atteindre, voire dépasser, des cadences de tri de l'ordre de 6000 caisses par heure, avec, en plus, une concentration des différents postes dans un espace particulièrement réduit pour ce type d'installation de traitement de bouteilles consignées.

Comme mentionné in limine, l'invention ne se limite pas au tri de bouteilles ; elle s'applique également au tri d'objets en général, de récipients...etc.

## Revendications

1. - Installation de triage et de regroupement d'objets du genre récipients et en particulier de bouteilles (1) consignées, selon des critères déterminés, laquelle installation comprend :
- un poste (3) de prise en charge desdites bouteilles;
- des postes (7) de dépose de ces bouteilles, dont le nombre correspond au moins au nombre des critères de sélection retenus ;
- un système (9) de transfert desdites bouteilles entre ledit poste (3) de prise en charge et lesdits postes (7) de dépose, comportant au moins un outil (5, 5') de préhension et de transport de ces bouteilles ;
- un poste (10, 10') de reconnaissance des critères qui ont été retenus pour trier lesdites bouteilles, lequel poste comporte des moyens permettant de lire et d'analyser les caractéristiques desdites bouteilles, en partie ou dans leur intégralité;
- des moyens pour programmer, selon les critères retenus, la dépose des bouteilles auxdits postes (7) de dépose prévus à cet effet, par ledit système (9) de transfert,
**caractérisée en ce qu'**elle comporte au moins un poste (10, 10') de reconnaissance disposé en amont desdits postes (7) de dépose, entre ces derniers et ledit poste de prise en charge, et au moins un outil (5, 5') de préhension et de transport desdites bouteilles (1), lequel outil est muni de plusieurs têtes (6, 6') du genre tulipe, pour prélever simultanément, audit poste (3) de prise en charge, plusieurs bouteilles (1), lesquelles têtes (6, 6') sont réparties et fonctionnent par rangées (51) à (56) de bouteilles, lesquelles rangées sont orientées selon le sens d'avancement dudit outil (5, 5'), lequel outil (5, 5') comporte des moyens pour disjoindre lesdites rangées les unes par rapport aux autres au niveau du poste (10, 10') de reconnaissance et permettre l'examen individuel de chaque bouteille audit poste (10,10').

2. - Installation de triage et de regroupement selon la revendication 1, **caractérisée en ce qu'**elle comporte un outil (5) équipé de moyens pour déplacer individuellement et verticalement les rangées entre une position haute où elles sont en position normale de transport, attenantes audit outil (5), et une position basse où chaque rangée de bouteilles est placée dans le champ d'action des moyens (11) de reconnaissance, permettant la lecture et l'analyse des caractéristiques des différentes bouteilles.

3. - Installation de triage et de regroupement selon la revendication 1, **caractérisée en ce qu'**elle comporte un outil (5') de préhension qui comprend des moyens pour déplacer transversalement les rangées de façon à ménager de part et d'autre desdites rangées, un espace suffisant pour le passage des moyens (11) de reconnaissance, permettant la lecture et l'analyse des caractéristiques des bouteilles.

4. - Installation de triage et de regroupement selon l'une quelconque des revendications 1 à 3, **caractérisée en ce que** l'outil (5, 5') comporte des moyens qui permettent de manipuler simultanément plusieurs rangées de bouteilles et de les décaler les unes par rapport aux autres.

5. - Installation de triage et de regroupement selon l'une quelconque des revendications 1 à 4, **caractérisée en ce que** le poste (10, 10') de reconnaissance comporte des moyens (11) de reconnaissance qui sont disposés en vis-à-vis, formant une sorte de couloir (13) dans lequel les bouteilles de la rangée du lot porté par l'outil (5, 5') sont examinées pratiquement sur toute leur surface.

6. - Installation de triage et de regroupement selon la revendication 5, **caractérisée en ce que** le poste (10) de reconnaissance est divisé en plusieurs postes (101, 102, 103) élémentaires qui comportent chacun plusieurs couloirs (13) de reconnaissance pour examiner les bouteilles de chacune des rangées du lot porté par l'outil (5), lesquels couloirs (13) sont décalés transversalement les uns par rapport aux autres sur le parcours dudit outil.

7. - Installation de triage et de regroupement selon la revendication 6, **caractérisée en ce que** chaque poste (101, 102, 103) élémentaire comporte deux couloirs (13) juxtaposés, permettant d'examiner simultanément deux rangées de bouteilles qui sont décalées verticalement et transversalement l'une par rapport à l'autre.

8. - Installation de triage et de regroupement selon l'une quelconque des revendications 1 à 7, **caractérisée en ce qu'**elle comporte un outil (5, 5') de type multiple, c'est-à-dire susceptible de saisir simultanément plusieurs lots de bouteilles disposées dans des caisses juxtaposées, au poste (3) de prise en charge.

9. - Installation de triage et de regroupement selon l'une quelconque des revendications 1 à 8, **caractérisée en ce que** le système (9) de transfert des bouteilles d'un poste à l'autre est constitué d'un convoyeur du type à fonctionnement discontinu, muni d'au moins un outil (5, 5') pour la préhension et le transport d'au moins un lot de bouteilles.

10. - Installation de triage et de regroupement selon l'une quelconque des revendications 1 à 9, **caractérisée en ce que** le système (9) de transfert des bouteilles d'un poste à l'autre, est constitué d'un convoyeur sans fin du type à fonctionnement continu, muni d'au moins un outil (5, 5') pour la préhension et le transport d'au moins un lot de bouteilles, et chaque poste, aussi bien au niveau de la prise en charge que de la dépose, comporte au moins un couloir convoyeur dont l'entrée est parallèle au chemin dudit système (9) de transfert, et le convoyeur dudit couloir est animé d'une vitesse identique à celle dudit système de transfert.

## Claims

1. Installation for sorting and grouping objects of the receptacle type and in particular returned empty bottles (1), on the basis of specific criteria, which installation comprises:
- a pick-up station (3) for said bottles;
- stations (7) for depositing these bottles, the number of which corresponds to at least the number of selection criteria adopted;
- a system (9) for transferring said bottles between said pick-up station (3) and said depositing stations (7), comprising at least one tool (5, 5') for gripping and conveying these bottles;
- a station (10, 10') for detecting the criteria adopted as a basis for sorting said bottles, which station has means enabling some or all of the characteristics of said bottles to be read and analysed;
- means for programming the depositing of the bottles on the basis of the adopted criteria by said transfer system (9) at said depositing stations (7) provided for this purpose;
**characterised in that** it has at least one detecting station (10, 10') disposed upstream of said depositing stations (7) between the latter and said pick-up station, and at least one tool (5, 5') for gripping and conveying said bottles (1), which tool is provided with several heads (6, 6') of the tulip type for picking up several bottles (1) simultaneously at said pick-up station (3), which heads (6, 6') are distributed and operate on the basis of rows (51) to (56) of bottles, which rows are oriented in the direction in which said tool (5, 5') moves, which tool (5, 5') has means for disjoining said rows from one another on a level with the detecting station (10, 10') and for enabling each bottle to be examined individually at said station (10, 10').

2. Sorting and grouping installation as claimed in claim 1, **characterised in that** it has a tool (5) equipped with means for displacing the rows individually and vertically between a top position in which they are in a normal conveying position, contiguous with said tool (5), and a bottom position in which each row of bottles is placed within the operating range of detection means (11), enabling the characteristics of the different bottles to be read and analysed.

3. Sorting and grouping installation as claimed in claim 1, **characterised in that** it has a gripping tool (5'), which has means for transversely displacing the rows in order to make sufficient space available for the detection means (11) to pass on either side of said rows, enabling the characteristics of the bottles to be read and analysed.

4. Sorting and grouping installation as claimed in any one of claims 1 to 3, **characterised in that** the tool (5, 5') has means enabling several rows of bottles to be manipulated simultaneously and positioned offset one from the other.

5. Sorting and grouping installation as claimed in any one of claims 1 to 4, **characterised in that** the detecting station (10, 10') has mutually facing detection means (11) forming a sort of corridor (13) in which the bottles of the row of the batch carried by the tool (5, 5') are examined across practically their entire surface.

6. Sorting and grouping installation as claimed in claim 5, **characterised in that** the detecting station (10) is divided into several basic stations (101, 102, 103), each of which has several detection corridors (13) for examining the bottles of each of the rows of the batch carried by the tool (5), which corridors (13) are transversely offset from one another along the course of said tool.

7. Sorting and grouping installation as claimed in claim 6, **characterised in that** each basic station (101, 102, 103) has two juxtaposed corridors (13) enabling two rows ofbottles which are vertically and transversely offset from one another to be examined simultaneously.

8. Sorting and grouping installation as claimed in any one of claims 1 to 7, **characterised in that** it has a tool (5, 5') of the multiple type, i.e. capable of gripping several batches of bottles disposed in juxtaposed crates at the pick-up station (3) simultaneously.

9. Sorting and grouping installation as claimed in any one of claims 1 to 8, **characterised in that** the system (9) of transferring the bottles from one station to the other is a conveyor of the type which operates discontinuously, equipped with at least one tool (5, 5') for gripping and conveying at least one batch of bottles.

10. Sorting and grouping installation as claimed in any one of claims 1 to 9, **characterised in that** the system (9) for transferring the bottles from one station to the other is an endless conveyor of the type which operates continuously, equipped with at least one tool (5, 5') for gripping and conveying at least one batch of bottles, and each station has, on a level with both the pick-up station and the depositing station, at least one conveyor corridor, the entrance to which is parallel with the path of said transfer system (9), and the conveyor of said corridor is operated at an identical speed to that of said transfer system.

## Patentansprüche

1. Vorrichtung zum Sortieren und Gruppieren von Gegenständen wie Behälter und insbesondere Pfandflaschen (1) nach bestimmten Kriterien, wobei diese Vorrichtung umfasst:
- einen Lastaufnahmeplatz (3) der genannten Flaschen;
- Abstellplätze (7) dieser Flaschen, deren Anzahl zumindest der Anzahl der bestätigten Auswahlkriterien entspricht;
- ein Transfersystem (9) der genannten Flaschen zwischen dem genannten Lastaufnahmeplatz (3) und den genannten Abstellplätzen (7), das zumindest ein Greif- und Transportwerkzeug (5, 5') dieser Flaschen aufnimmt;
- einen Erkennungsplatz (10, 10') der Kriterien, die zur Sortierung der genannten Flaschen bestätigt wurden, wobei dieser Platz Mittel aufweist, die das Lesen und Analysieren der Merkmale der genannten Flaschen teilweise oder in ihrer Gesamtheit ermöglichen;
- Mittel zur Programmierung des Abstellens der Flaschen an den genannten und zu diesem Zweck vorgesehenen Abstellplätzen (7) in Übereinstimmung mit den bestätigten Kriterien durch das Transfersystem (9),
**dadurch gekennzeichnet, dass** sie zumindest einen Erkennungsplatz (10, 10') aufweist, der vor diesen Abstellplätzen (7) zwischen denselbigen und dem Lastaufnahmeplatz angeordnet ist, und zumindest ein Greif- und Transportwerkzeug (5, 5') der genannten Flaschen (1) aufweist, wobei dieses Werkzeug mit mehreren Köpfen (6, 6') in Tulpenform ausgestattet ist, um am genannten Lastaufnahmeplatz (3) zeitgleich mehrere Flaschen (1) aufzunehmen, wobei die Köpfe (6, 6') verteilt sind und Flaschenreihenweise (51) bis (56) arbeiten und die genannten Reihen nach der Vorschubrichtung des genannten Werkzeugs (5, 5') ausgerichtet sind und das Werkzeug (5, 5') Mittel aufweist, um die genannten Reihen auf Ebene des Erkennungsplatzes (10, 10') voneinander zu trennen und die individuelle Prüfung jeder Flasche an diesem Platz (10, 10') zu ermöglichen.

2. Vorrichtung zum Sortieren und Gruppieren nach Anspruch 1, **dadurch gekennzeichnet, dass** sie ein Werkzeug (5) aufweist, das mit Mitteln ausgestattet ist, um die Reihen zwischen einer oberen Stellung, in der sie sich in der normalen Transportstellung befinden und am genannten Werkzeug (5) anliegen und einer unteren Stellung, in der jede Flaschenreihe im Wirkbereich der Erkennungsmittel (11) zum Einlesen und zur Analyse der Merkmale der unterschiedlichen Flaschen angeordnet ist, individuell und vertikal zu verschieben.

3. Vorrichtung zum Sortieren und Gruppieren nach Anspruch 1, **dadurch gekennzeichnet, dass** sie ein Greifwerkzeug (5') aufweist, das Mittel umfasst, um die Reihen derart quer zu verschieben, dass beidseitig von den Reihen ein ausreichender Zwischenraum zum Hindurchführen der Erkennungsmittel (11) zwecks Ablesen und Analyse der Flaschenmerkmale entsteht.

4. Vorrichtung zum Sortieren und Gruppieren nach einem der Ansprüche 1 bis 3, **dadurch gekennzeichnet, dass** das Werkzeug (5, 5') Mittel aufweist, die die zeitgleiche Handhabung mehrerer Flaschenreihen und ihre Versetzung zueinander ermöglichen.

5. Vorrichtung zum Sortieren und Gruppieren nach einem der Ansprüche 1 bis 4, **dadurch gekennzeichnet, dass** der Erkennungsplatz (10, 10') Erkennungsmittel (11) aufweist, die gegenüber liegend angeordnet sind und eine Art Korridor (13) ausbilden, in dem die Flaschen der Reihe des von dem Werkzeug (5, 5') getragenen Loses nahezu über ihre ganze Fläche geprüft werden.

6. Vorrichtung zum Sortieren und Gruppieren nach Anspruch 5, **dadurch gekennzeichnet, dass** der Erkennungsplatz (10) in mehrere Elementarplätze (101, 102, 103) unterteilt ist, die jeweils mehrere Erkennungskorridore (13) aufweisen, um die Flaschen jeder Reihe des vom Werkzeug (5) getragenen Loses zu prüfen, wobei die Korridore (13) über den Streckenverlauf des genannten Werkzeugs zueinander quer versetzt sind.

7. Vorrichtung zum Sortieren und Gruppieren nach Anspruch 6, **dadurch gekennzeichnet, dass** jeder Elementarplatz (101, 102, 103) zwei nebeneinander liegende Korridore (13) aufweist, die eine zeitgleiche Prüfung von zwei Flaschenreihen ermöglichen, welche zueinander vertikal und quer versetzt sind.

8. Vorrichtung zum Sortieren und Gruppieren nach einem der Ansprüche 1 bis 7, **dadurch gekennzeichnet, dass** sie ein Mehrfachwerkzeug (5, 5') aufweist, das imstande ist, zeitgleich mehrere Flaschenlose zu greifen, die in nebeneinander stehenden Kisten am Lastaufnahmeplatz (3) angeordnet sind.

9. Vorrichtung zum Sortieren und Gruppieren nach einem der Ansprüche 1 bis 8, **dadurch gekennzeichnet, dass** das System zum Transfer (9) der Flaschen von einem Platz zum anderen aus einem Förderband im Unterbrechungsbetrieb gebildet wird, das zumindest mit einem Werkzeug (5, 5') zum Greifen und zum Transport von zumindest einem Flaschenlos ausgestattet ist.

10. Vorrichtung zum Sortieren und Gruppieren nach einem der Ansprüche 1 bis 9, **dadurch gekennzeichnet, dass** das System zum Transfer (9) der Flaschen von einem Platz zum anderen von einem Endlosförderband im kontinuierlichen Betrieb gebildet ist, das zumindest mit einem Werkzeug (5, 5') zum Greifen und zum Transport von zumindest einem Flaschenlos ausgestattet ist, und jeder Platz sowohl auf Ebene der Aufnahme als auch des Abstellens zumindest einen Förderkorridor aufweist, dessen Eingang parallel zum Weg des genannten Transfersystems (9) ist, wobei sich das Förderband des genannten Korridors mit einer Geschwindigkeit bewegt, die gleich der Geschwindigkeit des Transfersystems ist.
